# EUROPÄISCHE PATENTSCHRIFT

(11) **EP 0 162 269 B1**
(45) Veröffentlichungstag und Bekanntmachung des Hinweises auf die Patenterteilung: **04.10.1989**
(21) Anmeldenummer: 85104409.9
(22) Anmeldetag: 12.04.1985
(51) Int. Cl.: F23J 15/00

(54) **Verfahren und Vorrichtung zur Wiederaufheizung von Rauchgasen**
Process and device for reheating flue gases
Procédé et dispositif pour le réchauffage des gaz de foyer

(30) Priorität: 21.04.1984 DE 3415238
(43) Veröffentlichungstag der Anmeldung: 27.11.1985
(73) Patentinhaber: Balcke-Dürr AG, D-40882 Ratingen (DE)
(72) Erfinder: Daschmann, Horst, D-4030 Ratingen 1 (DE); Schmitt, Klaus, Dipl.-Ing., D-4300 Essen (DE); Künzel, Jürgen, Dr. Dipl.-Ing., D-8851 Thierhaupten (DE); Rochna, Siegfried, Dipl.-Ing., D-8900 Augsburg (DE)
(74) Vertreter: Stenger, Watzke & Ring Patentanwälte

(56) Entgegenhaltungen:
- DE-A- 2 703 681
- DE-A- 2 724 030
- US-A- 3 839 849

## Beschreibung

Die Erfindung betrifft ein Verfahren zur Wiederaufheizung von einer nach dem Naßverfahren arbeitenden Rauchgasreinigungsanlage kommenden Rauchgasen mittels eines im Rauchgasstrom angeordneten Wärmeaustauschers mit einer Mehrzahl von Rohren die von einem Wärmeträger durchflossen und von den gereinigten Gasen umströmt werden, die anschließend über einen Schornstein in die Atmosphäre abgeleitet werden, sowie eine Vorrichtung zur Durchführung dieses Verfahrens.

Um gesetzlich vorgeschriebene Immissionsauflagen zu erfüllen, müssen Rauchgase gereinigt, u. a. entschwefelt werden. Besonders günstige Werte lassen sich mit nach dem Naßverfahren arbeitenden Rauchgasreinigungsanlagen erzielen. Die aus derartigen Rauchgasreinigungsanlagen austretenden, gereinigten Rauchgase werden jedoch durch den nassen Reinigungsprozeß nicht nur auf eine Temperatur von ca. 50° Celsius abgekühlt, sondern sind darüber hinaus mit Wasserdampf gesättigt. Um derartige gereinigte Rauchgase in die Atmosphäre ableiten zu können, stehen derzeit zwei Verfahren zur Verfügung, nämlich einmal eine Ableitung der Rauchgase über einen Kühlturm, dessen Abluftstrom die Rauchgase beigemischt werden, und zum anderen eine rekuperative oder regenerative Wiederaufheizung der gereinigten Rauchgase vor deren Ableitung in die Atmosphäre mittels eines Schornsteins.

Sowohl für mit Rauchgasreinigungsanlagen nachzurüstende Altanlagen als auch für Neubauten läßt sich das wirtschaftlichste Verfahren nur unter Berücksichtigung der jeweiligen Standortbedingungen ermitteln, wie Energiekosten, Lastfahrplan, Anordnung der Rauchgasreinigungsanlage in Zuordnung zu den übrigen Kraftwerkskomponenten und verbleibender Betriebszeit. Die vorliegende Erfindung betrifft ausschließlich die Wiederaufheizung der gereinigten Rauchgase vor ihrer Ableitung in die Atmosphäre über einen Schornstein.

Bei der Wiederaufheizung der aus einer nach dem Naßverfahren arbeitenden Rauchgasreinigungsanlage kommenden Rauchgase mittels eines im Rauchgasstrom angeordneten Wärmeaustauschers werden dessen vom wärmeabgebenden Wärmeträger durchflossene und vom aufzuheizenden Rauchgas umströmte Rohre einer hohen korrosiven Beanspruchung ausgesetzt, da die gereinigten Rauchgase mit von der Naßreinigung herrührendem Wasserdampf gesättigt sind, der in Verbindung mit Restgehalten an chemischen Verunreinigungen starke Korrosionen hervorruft. Auch aus hochlegierten Stählen hergestellte Wärmeaustauscher erreichen somit nur eine unbefriedigende Standzeit.

Aus der DE-A-2 724 030 ist ein Verfahren zur Wiederaufheizung von gereinigten Rauchgasen mittels eines Wärmeaustauschers bekannt, bei dem das aus der Naßreinigung kommende und über einen Tropfenabscheider geleitete Rauchgas zuerst derart aufgeheizt wird, daß sämtliche im Rauchgas noch vorhandene Wassertropfen verdampfen und das trockene Rauchgas anschließend durch nachgeschaltete Wärmeaustauscher auf die für die Einleitung in den Schornstein erforderliche Temperatur erhitzt wird. Zur Verhinderung von Taupunktsunterschreitungen des gereinigten Rauchgases im Wärmeaustauscher ist diesem eine Mischkammer vorgeschaltet, in der dem wasserdampfgesättigten Rauchgas Heißluft zugemischt und die Mischung dadurch auf eine Temperatur oberhalb des Taupunkts der Mischung gebracht wird. Die weitere Aufheizung des gereinigten Rauchgases im Wärmeaustauscher erfolgt durch gleichzeitige Abkühlung des im Gegen- oder Kreuzstrom geführten ungereinigten Rauchgases. Zur Erhitzung der in der Mischkammer zugegebenen Heißluft ist ein mit Wasserdampf beheizter, weiterer Wärmeaustauscher vorgesehen.

Eine entsprechende Anlage ist weiterhin aus der DE-A-2 703 681 bekannt. Hier ist im Unterschied zur DE-A-2 724 030 eine Rezirkulationsleitung vorhanden, über die ein Teil des bereits erhitzten, gereinigten Rauchgases einem dem Wärmeaustauscher vorgeschalteten Trockner zugeführt wird, so daß durch Wischung mit dem von der Rauchgasreinigungsanlage zuströmenden, feuchten Rauchgas bereits vor dem Wärmeaustauscher eine oberhalb der Taupunktstemperatur liegende Mischungstemperatur erzeugt wird. Ebenso die bei der DE-A-2 724 030 erfolgt die Aufheizung der gereinigten Rauchgase im Wärmeaustaucher durch gleichzeitiges Abkühlen der ungereinigten Rauchgase im Kreuz-oder Gegenstrom.

Ausgehend von dem aus der DE-A-2 703 681 bekannten Verfahren liegt der Erfindung die Aufgabe zugrunde, ein Verfahren und eine Vorrichtung zur Wiederaufheizung von aus einer nach dem Naßverfahren arbeitenden Rauchgasreinigungsanlage kommenden Rauchgasen zu schaffen, deren im Rauchgasstrom angeordnete Wärmeaustauscher Standzeiten erreichen, die denen der anderen Anlagenkomponenten entsprechen, wobei die Investitionskosten in wirtschaftlich vertretbarem Rahmen liegen.

Die Lösung dieser Aufgabenstellung durch das erfindungsgemäße Verfahren ist dadurch gekennzeichnet, daß zur Aufheizung des Rauchgases bis zur Verdampfung sämtlicher noch vorhandener Wassertropfen das Rauchgas einen dem Tropfenabscheider nachgeschalteten, im wesentlichen aus Graphit bestehenden, mit Rohren versehenen, indirekten Vorschaltwärmeaustauscher durchströmt, dessen Wärmeträger durch einen im wesentlichen aus Graphit bestehenden, mit Rohren versehenen, indirekten Rauchgaskühler aufgeheizt wird, der dem ungereinigten Rauchgasstrom vor der Naßreinigung einen Teil seiner Wärme entzieht.

Durch die Trocknung der feuchten Rauchgase in einem indirekten Vorschaltwärmeaustauscher, dessen Rohre und wesentliche Bestandteile aus Graphit bestehen, wird den Rauchgasen ihre korrosive Wirkung genommen, so daß sie anschließend durch nachgeschaltete Wärmeaustauscher aus Metall, vorzugsweise aus hochlegiertem Stahl, auf die für die Einleitung in den Schornstein erforderliche Temperatur erhitzt werden können. Der Einsatz verhältnismäßig teurer Wärmeaustauschflächen aus Graphit wird somit erfindungsgemäß auf einen Teil der im Rauchgasstrom angeordneten Wärmetauscherfläche beschränkt. Durch die Verwendung von Graphit auch bei dem den Wärmeträger aufheizenden Rauchgaskühler läßt sich der ungereinigte Rauchgasstrom ohne die Gefahr von Korrosion bis in Bereiche unterhalb seiner Taupunktstemperatur abkühlen, wodurch die Erwärmung und Trocknung des gereinigten Rauchgases im Vorschaltwärmeaustauscher verbessert wird. Die Investitionskosten liegen somit in einem wirtschaftlichen Bereich, insbesondere wenn die erheblich gesteigerte Standzeit der für die Wiederaufheizung verwendeten Wärmetauscherflächen berücksichtigt wird. Für den Vorschaltwärmeaustauscher und den Rauchgaskühler können Bauteile verwendet werden, wie sie sich bereits in der chemischen Industrie bewährt haben. Derartige Wärmeaustauscher können in Modulbauweise ausgeführt werden, so daß für jeden Einzelfall entsprechende Wärmeaustauscher zusammengestellt werden können.

Bei dem regenerativen Verfahren der Erfindung läuft der Wärmeträger, vorzugsweise Wasser, in einem geschlossenen Kreislauf um. Die zur Wiederaufheizung der gereinigten Rauchgase dienende Wärme wird dem ungereinigten Rauchgas entzogen, das vor Eintritt in die Naßreinigung beispielsweise eine Temperatur von etwa 140° Celsius hat. Obwohl der im ungereinigten Rauchgasstrom angeordnete Rauchgaskühler die Rauchgase bis unter den Taupunkt abkühlt, so daß eine hohe Korrosionsbeanspruchung z. B. durch schweflige Säure auftritt, widersteht der Rauchgaskühler diesen extremen Beanspruchungen, weil er in seinen wesentlichen Teilen aus Graphit besteht.

Eine Verbesserung des erfindungsgemäßen Verfahrens läßt sich dadurch erzielen, ein Teil des erhitzten und getrockneten Rauchgasstromes vor der Ableitung in den Schornstein abgezweigt und über einen dem Tropfenabscheider nachgeschalteten statischen Mischer strähnenfrei in den gereinigten Rauchgasstrom eingeleitet wird. Durch diesen rezirkulierenden Teilstrom des aufgeheizten gereinigten Rauchgases erfolgt eine Vortrocknung des den Wärmeaustauschern zugeführten Rauchgases, so daß sich durch diese Beimischung von trockenem, erhitztem Rauchgas eine Reduzierung der im wesentlichen aus Graphit bestehenden Wärmeaustauschflächen erzielen läßt.

Die Vorrichtung zur Durchführung des erfindungsgemäßen Verfahrens ist dadurch gekennzeichnet, daß die Rohre des zur Trocknung des gereinigten Rauchgases verwendeten Vorschaltwärmeaustauschers bzw. des im ungereinigten Rauchgasstrom angeordneten Rauchgaskühlers aus kunstharzimprägniertem Elektrographit hergestellt sind. Gemäß einem weiteren Merkmal der Erfindung können diese Rohre mit unter Vorspannung stehenden Carbonfasern netzartig umwickelt sein.

Durch die Verwendung kunstharzimprägnierten Elektrographits ergibt sich nicht nur eine sehr gute Korrosionsbeständigkeit und eine thermische Dauerbelastbarkeit bis 200° Celsius, sondern auch die Möglichkeit, die Rohre des Vorschaltwärmeaustauschers und des Rauchgaskühlers in einem kontinuierlichen Preßvorgang herzustellen. Das netzartige Umwickeln derartiger Rohre mit unter hoher Vorspannung stehenden Carbonfasern ergibt eine beträchtliche Erhöhung des Berstdruckes dieser Rohre, so daß die Wärmeaustauscher wesentlich unempfindlicher gegen Dampfschlage und unzulässige Drucküberschreitungen werden. Da Carbonfasern eine negative thermische Längenausdehnung haben, hat eine Temperaturerhöhung der aus Elektrographit bestehenden Rohre eine zunehmende Vorspannung zur Folge. Auch wenn infolge Überbeanspruchung ein Riß in derartigen Rohren auftritt, bleibt das Rohr bis zu einem Differenzdruck von mehreren bar Überdruck flüssigkeitsdicht, weil die das Rohr netzartig umgebenden Carbonfasern aufgrund ihrer hohen Vorspannung die Öffnung des Risses verhindern. Durch das vollelastische verhalten der Carbonfasern wird schließlich erreicht, daß auch bei stark wechselnder bzw. schwellender Belastung die Vorspannung erhalten bleibt. Die chemische Beständigkeit von Carbonfasern ist im übrigen identisch mit der von Graphit und von Phenolharz, das zur Imprägnierung des Elektrographits verwendet wird.

Auf der Zeichnung ist ein Ausführungsbeispiel für eine nach dem erfindungsgemäßen Verfahren arbeitende Anlage zur Wiederaufheizung von Rauchgasen und ein Ausführungsbeispiel für ein aus kunstharzimprägniertem Elektrographit hergestelltes und netzartig mit Carbonfasern umwickeltes Rohr dargestellt, und zwar zeigen:
Fig. 1 eine schematische Darstellung eines ersten Ausführungsbeispiels, bei dem die Aufheizung der gereinigten Rauchgase durch Wärmeverschiebung erfolgt, und
Fig. 2 ein Ausführungsbeispiel für ein aus Graphit bestehendes Rohr zur Verwendung in den Vorschaltwärmetauschern bzw. im Rauchgaserhitzer gemäß Fig. 1.

Bei der in Fig. 1 dargestellten Anlage ist eine Kesselanlage 1 dargestellt, deren mit Schadstoffen beladene Rauchgase durch eine Rauchgasleitung 2 einer nach dem Naßverfahren arbeitenden Rauchgasreinigungsanlage 3 zugeführt werden. Dieser Rauchgasreinigungsanlage 3 ist ein Wasserabscheider 4 nachgeschaltet, so daß die gereinigten Rauchgase, welche die Rauchgasreinigungsanlage 3 auf ca. 50° Celsius abgekühlt und mit Wasserdampf gesättigt verlassen, nur geringe Restmengen Wassertropfen enthalten. Die gereinigten Rauchgase gelangen durch eine Reingasleitung 5 über einen Schalldämpfer 6 in einen Schornstein 7, durch den sie in die Atmosphäre abgeleitet werden. Vor dem Schalldämpfer 6 ist in der Reingasleitung 5 ein Rauchgasgebläse 8 angeordnet.

In der Reingasleitung 5 ist ein im wesentlichen aus Graphit bestehender Vorschaltwärmeaustauscher 9 angeordnet, in dem das aus der Rauchgasreinigungsanlage 3 kommende Rauchgas derart aufgeheizt wird, daß sämtliche im Rauchgas noch vorhandene Feuchtigkeit verdampft. Das gereinigte Rauchgas tritt somit aufgeheizt und getrocknet aus dem Vorschaltwärmeaustauscher 9 aus und gelangt anschließend in einen Wärmeaustauscher 10, der aus Metall, vorzugsweise hochlegiertem Stahl besteht. Durch die Aufheizung und Trocknung des Rauchgases vor dem Eintritt in den Wärmeaustauscher 10 wird dessen korrosive Beanspruchung derart stark herabgesetzt, daß er in üblicher Technik aus Rippenrohren hergestellt werden kann. Dem im wesentlichen aus Graphit bestehenden Vorschaltwärmeaustauscher 9 ist eine Reinigungseinrichtung 11 vorgeschaltet, die beispielsweise aus mehreren Lanzenschraubbläsern besteht, wobei die Reinigung durch das Abblasen der Heizflächen mit einem Dampfstrahl erfolgt. Als Reinigungsdampf wird beispielsweise trockener, überhitzter Heißdampf mit einem Druck von 12 bis 16 bar und einer Überhitzungstemperatur von ca. 350° Celsius verwendet.

Ein Teil des im Vorschaltwärmeaustauscher 9 vorgewärmten und getrockneten und im Wärmeaustauscher 10 aufgeheizten Rauchgases wird zwischen dem Wärmeaustauscher 10 und dem Rauchgasgebläse 8 abgezweigt und durch eine Rezirkulationsleitung 12 zwischen Wasserabscheider und Reinigungseinrichtung 11 in die Reingasleitung 5 eingespeist. Je nach Aufheizungsgrad der gereinigten Rauchgase beträgt der zurückgeführte Teil des Rauchgasstromes 5 bis 10 % des gesamten Gasdurchsatzes. Für den Transport des rezirkulierenden Rauchgases und zur Überwindung des Druckunterschiedes ist in der Rezirkulationsleitung 12 ein Rezirkulationsgebläse 13 eingesetzt. Der rezirkulierende Teilstrom des aufgeheizten Rauchgases, der dem feuchten und kalten Rauchgasstrom beigemischt wird und auf diese Weise eine Vortrocknung bewirkt, wird dem feuchten Rauchgasstrom mit Hilfe eines statischen Mischers 14 zugeführt. Dieser Mischer 14 sorgt dafür, daß nach kurzer Mischstrecke eine gleichmäßige Temperaturverteilung über den gesamten Strömungsquerschnitt erreicht wird.

Der Wärmeträger für den Vorschaltwärmeaustauscher 9 und den nachgeschalteten Wärmeaustauscher 10 wird in einer Kreislaufleitung 15 umgewälzt und in einem Rauchgaskühler 16 aufgeheizt, der vor der Rauchgasreinigungsanlage 3 in der Rauchgasleitung 2 angeordnet ist. Dieser Rauchgaskühler 16 besteht im wesentlichen aus Graphit und entspricht somit dem Vorschaltwärmeaustauscher 9. Ebenso wie diesem ist dem Rauchgaskühler 16 eine Reinigungseinrichtung 11 vorgeschaltet. Die Wärmeverschiebung zwischen dem Rauchgaskühler 16 und dem Vorschaltwärmeaustauscher 9 bzw. Wärmeaustauscher 10 erfolgt mit Hilfe einer Umwälzpumpanlage 17, die ebenfalls schematisch dargestellt ist.

Bei dieser Ausführungsform werden die gereinigten Rauchgase mittels eines im geschlossenen Kreislauf umgewälzten, vorzugsweise durch Wasser gebildeten Wärmeträgers wiederaufgeheizt, welches dem ungereinigten Rauchgas, das vor dem Eintritt in die Rauchgasreinigungsanlage 3 eine Temperatur von etwa 140° Celsius hat, Wärme entzieht. Um die Zirkulation des Wärmeträgers zwischen Rauchgaskühler 16 und Vorschaltwärmeaustauscher 9 sowie Wärmeaustauscher 10 sicherzustellen, sind zwei parallel geschaltete Pumpen in der Umwälzpumpanlage 17 vorgesehen, so daß auch beim Ausfall einer Pumpe die Pumpanlage funktionsfähig bleibt.

Obwohl im Rauchgaskühler 16 die ungereinigten Rauchgase bis unter den Taupunkt abgekühlt werden und hierbei eine hohe korrosive Beanspruchung, zum Beispiel durch schweflige Säure, auftritt, besitzt der Rauchgaskühler 16 eine hohe Standzeit, da er im wesentlichen aus Graphit besteht. Die Rohre des Rauchgaskühlers 16 werden regelmäßig durch die Reinigungseinrichtung 11 gesäubert.

In Sonderfällen, in den eine besonders hohe Rauchgastemperatur vor Eintritt in den Schornstein 7 gefordert wird, kann gemäß Fig. 1 eine dem Wärmeaustauscher 10 nachgeschaltete Erhitzerstufe 18 vorgesehen werden. Diese z. B. mit Dampf beheizte Erhitzerstufe 18 hat nicht nur die Aufgabe, eine weitere Erhöhung der Rauchgastemperatur zu erzielen, sondern auch beim Anfahren die durch die Rezirkulationsleitung 12 rückströmenden Rauchgase vorzuwärmen. Außerdem werden durch eine derartige Erhitzerstufe 18 beim Abschalten der Anlage die durch Schwaden aus der Rauchgasreinigungsanlage 3 gefährdeten Wärmetauscherflächen trocken gehalten.

Das in Fig. 2 dargestellte Ausführungsbeispiel eines im Vorschaltwärmeaustauscher 9 bzw. im Rauchgaskühler 16 verwendeten Rohres 19 zeigt ein glattwandiges Rohr, das aus kunstharzimprägniertem Elektrographit im kontinuierlichen Preßverfahren hergestellt worden ist. Dieses Rohr 19 ist netzartig mit Carbonfasern 20 umwickelt, die unter hoher Vorspannung stehen und somit als Armierung des Graphitrohres dienen.

## Patentansprüche

1. Verfahren zur Wiederaufheizung von aus einer nach dem Naßverfahren arbeitenden Rauchgasreinigungsanlage kommenden Rauchgasen mittels eines im Rauchgasstrom angeordneten Wärmeaustauschers mit einer Mehrzahl von Rohren, die von einem Wärmeträger durchflossen und von den gereinigten Gasen umströmt werden, die anschließend über einen Schornstein in die Atmosphäre abgeleitet werden, wobei das aus der Naßreinigung kommende und über einen Tropfenabscheider geleitete Rauchgas zuerst derart aufgeheizt wird, daß sämtliche im Rauchgas noch vorhandenen Wassertropfen verdampfen und das trockene Rauchgas anschließend durch nachgeschaltete Wärmeaustauscher auf die für die Einleitung in den Schornstein erforderliche Temperatur erhitzt wird,
dadurch gekennzeichnet,
daß zur Aufheizung des Rauchgases bis zur Verdampfung sämtlicher noch vorhandener Wassertropfen das Rauchgas einen dem Tropfenabscheider (4) nachgeschalteten, im wesentlichen aus Graphit bestehenden mit Rohren versehenen, indirekten Vorschaltwärmeaustauscher (9) durchströmt, dessen Wärmeträger durch einen im wesentlichen aus Graphit bestehenden mit Rohren versehenen, indirekten Rauchgaskühler (16) aufgeheizt wird, der dem ungereinigten Rauchgasstrom vor der Naßreinigung (3) einen Teil seiner Wärme entzieht.

2. Verfahren nach Anspruch 1, dadurch gekennzeichnet, daß ein Teil des erhitzten und getrockneten Rauchgasstromes vor der Ableitung in den Schornstein (7) abgezweigt und über einen dem Tropfenabscheider (4) nachgeschalteten, statischen Mischer (14) strähnenfrei in den gereinigten Rauchgasstrom eingeleitet wird.

3. Vorrichtung zur Durchführung des Verfahrens nach einem der Ansprüche 1 oder 2, dadurch gekennzeichnet, daß die Rohre (19) des zur Trocknung des gereinigten Rauchgases verwendeten Vorschaltwärmeaustauschers (9) bzw. des im ungereinigten Rauchgasstrom angeordneten Rauchgaskühlers (16) aus kunstharzimprägniertem Elektrographit hergestellt sind.

4. Vorrichtung nach Anspruch 3, dadurch gekennzeichnet, daß die Rohre (19) mit unter Vorspannung stehenden Carbonfasern (20) netzartig umwickelt sind.

## Claims

1. A method of reheating flue gases coming from a flue-gas purification plant operating by the wet process, using a heat exchanger disposed in the stream of flue gas and comprising a number of tubes through which a heat transfer medium flows and round which the purified gases flow before being discharged through a chimney to atmosphere, the flue gas coming from wet purification and conveyed over a mist collector first being heated until all the water droplets remaining in the flue gas evaporate, after which the dry flue gas is heated by downstream heat exchangers to the temperature required for entering the chimney, characterized in that in order to heat the flue gas until all the remaining water droplets evaporate, the flue gas flows through a tubed indirect additional heat exchanger (9) disposed downstream of the mist collector (4) and consisting mainly of graphite and containing a heat transfer medium which is heated by a tubed indirect flue gas cooler (16) which consists mainly of graphite and withdraws some of the heat from the stream of unpurified flue gas before wet purification (3).

2. A method according to claim 1, characterized in that a part of the heated, dried stream of flue gas is branched off before sending into the chimney (7) and is introduced without bunching through a static mixer (14) downstream of the mist collector (4) into the stream of purified flue gas.

3. A means for working the method according to claim 1 or 2, characterized in that the tubes (19) in the additional heat exchanger (9) used for drying the purified flue gas and in the flue-gas cooler (16) disposed in the stream of unpurified flue gas are made of electrographite impregnated with synthetic resin.

4. A means according to claim 3, characterised in that the tubes (19) are wrapped in a net of prestressed carbon fibres (20).

## Revendications

1. Procédé pour réchauffer des gaz de fumée venant d'une installation de nettoyage de gaz de fumée travaillant selon le procédé humide, au moyen d'un échangeur de chaleur disposé dans le courant de gaz de fumées et comprenant une pluralité de tubes irrigués par un caloporteur et parcourus à l'extérieur par les gaz nettoyés qui sont ensuite évacués à l'atmosphère par l'intermédiaire d'une cheminée, le gaz de fumées provenant du nettoyage humide et dirigé sur un séparateur à gouttes étant d'abord chauffé de sorte que l'ensemble des gouttes d'eau existant encore dans le gaz de fumées se vaporisent et le gaz de fumées sec est ensuite chauffé, au moyen d'un échangeur de chaleur branché en aval, à la température nécessaire à l'introduction dans la cheminée, caractérisé en ce que, pour le chauffage du gaz de fumées jusqu'à la vaporisation de l'ensemble des gouttes d'eau existant encore, le gaz de fumées s'écoule à travers un échangeur de chaleur préliminaire (9) indirect pourvu de tubes, branché en aval du séparateur de gouttes (4), composé principalement de tubes de graphite, dont le caloporteur est chauffé au moyen d'un refroidisseur de gaz de fumée (16) indirect, pourvu de tubes, se composant principalement de graphite, qui extrait une partie de la chaleur du courant de gaz de fumées non nettoyé, avant le nettoyage humide (3).

2. Procédé selon la revendication 1, caractérisé en ce qu'une partie du courant de gaz d'échappement chauffé et séché est dérivée avant évacuation à la cheminée (7) et est introduite, sans former de traînée, dans le courant de fumées nettoyé, par l'intermédiaire d'un mélangeur (14) statique installé en aval du séparateur de gouttes (4).

3. Dispositif pour l'exécution du procédé selon l'une des revendications 1 et 2, caractérisé en ce que les tubes (19) de l'échangeur de chaleur préliminaire (9) utilisé pour le séchage des gaz de fumées nettoyés et du réfroidisseur de gaz de fumées (16) disposé dans le courant de gaz de fumée non nettoyé sont fabriqués en électrogra- phite imprégné de résine.

4. Dispositif selon la revendication 3, caractérisé en ce que les tubes (19) sont enveloppés en forme de réseau par des fibres de carbone placées sous précontrainte.
